# EUROPÄISCHE PATENTSCHRIFT

(11) **EP 1 710 387 B1**
(45) Veröffentlichungstag und Bekanntmachung des Hinweises auf die Patenterteilung: **30.05.2018**
(21) Anmeldenummer: 06101515.2
(22) Anmeldetag: 10.02.2006
(51) Int. Cl.: E06B 3/667

(54) **Kombination aus U-förmigem Steckverbinder und Hohlprofil**
Combination of U-shaped connector an hollow profile
Combination d'un connecteur en forme d'un U et d'un profilé creux

(30) Priorität: 22.03.2005 DE 202005004819 U
(43) Veröffentlichungstag der Anmeldung: 11.10.2006
(73) Patentinhaber: CERA GmbH, 87674 Ruderatshofen (DE)
(72) Erfinder: Rafeld-Cech, Karin, D-87674 Ruderatshofen - Immenhofen (DE)
(74) Vertreter: Hutzelmann, Gerhard

(56) Entgegenhaltungen:
- EP-A2- 0 750 090
- EP-A2- 1 076 150
- WO-A1-02/23004
- DE-U1- 9 216 955
- DE-U1- 20 014 789
- DE-U1- 29 921 227

## Beschreibung

Die Erfindung bezieht sich auf eine Kombination aus einem U-förmigen Steckverbinder aus Kunststoff zum Verbinden von Hohlprofilen und einem Hohlprofil, insbesondere einem Abstandhalter-Hohlprofil aus Metall, Kunststoff od. dgl. für insbesondere Mehrscheibenisoliergläser, wobei der Steckverbinder an seinen Seitenstegen mit nach außen gerichteten, entgegen der Einsteckrichtung nach hinten geneigten Lamellen versehen ist.

Aus dem Stand der Technik ist eine Vielzahl derartiger Steckverbinder bekannt, die jedoch alle den Nachteil aufweisen, daß sie die mit dem Steckverbinder miteinander verbundenen Hohlprofile nicht so dicht verschließen, daß in die Hohlprofile eingefülltes Trockenmittel nicht zu entweichen vermag und sich ungünstigenfalls zwischen den einzelnen Glasscheiben verteilt. Deswegen werden gemäß dem Stand der Technik sogenannte Geradeverbinder verwendet, die aus Vollmaterial gebildet sind. Derartige Verbinder verursachen jedoch einen sehr hohen Materialaufwand und sind damit nur teuer herzustellen.

Aus der EP 1 076 150 A2 ist beispielsweise ein gattungsgemäßer Steckverbinder bekannt, der das Entweichen von eingefülltem Trockenmittel nicht zu verhindern vermag.

Aus der WO 02/23004 A1 ist ein weiterer gattungsgemäßer Steckverbinder bekannt, der dieselben Probleme aufweist.

Aufgabe der Erfindung ist es, einen U-förmigen Steckverbinder vorzuschlagen, der die Stoßstelle zweier mit diesem Steckverbinder verbundener Hohlprofile dicht zu verschließen vermag.

Diese Aufgabe wird erfindungsgemäß dadurch gelöst, daß der Steckverbinder im Bereich seiner Bodenfläche und im Bereich seiner Seitenstege derart ausgebildet ist, daß er sich formschlüssig in ein Hohlprofil einsetzen lässt und daß zwischen den Seitenstegen wenigstens eine Sperre angeordnet ist, die sich gegenüber der Bodenfläche formschlüssig an das Hohlprofil anzulegen vermag.

Hierdurch wird die Verbindungsstelle sehr gut durch den Steckverbinder verschlossen. Trockenmittel vermag nicht auszutreten. Zudem wird verhindert, daß das Trockenmittel den Steckverbinder durchfließt.

Erfindungsgemäß hat es sich als äußerst vorteilhaft erwiesen, wenn Anschläge vorgesehen sind, die eine Einstecklänge in die zu verbindenden Hohlprofile vorgeben.

Dadurch wird ein versehentliches zu weites Einstecken des Verbinders in ein Hohlprofil wirksam vermieden.

Als besonders vorteilhaft hat es sich erwiesen, wenn die Anschläge im Bereich der Mitte der Längserstreckung des U-Verbinders angeordnet sind.

Hierdurch stehen für beide Hohlprofile gleiche Einstecklängen zur Verfügung. Der Steckverbinder lässt sich in beiden Richtungen verwenden.

Gemäß einer weiteren sehr vorteilhaften Ausgestaltung der Erfindung hat es sich als zweckdienlich erwiesen, wenn die Anschläge an den Außenseiten der Seitenstege vorgesehen sind.

Hierdurch wird der Durchfluß eines Molekularsiebes durch den Steckverbinder vermieden.

Erfindungsgemäß ist es auch sehr vorteilhaft, wenn ein federndes Ausgleichselement im Bereich der Anschläge vorgesehen ist.

Durch dieses Ausgleichselement werden Toleranzen in der Breite der Hohlprofile ausgeglichen. Ein Wackeln des Verbinders im Hohlprofil wird vermieden.

Eine weitere sehr vorteilhafte Ausgestaltung der Erfindung ist auch darin zu sehen, daß wenigstens zwischen zwei nebeneinander liegenden Lamellen ein Dichtelement vorgesehen ist.

Dadurch wird die Dichtungswirkung der Lamellen nochmals verbessert.

Dabei hat es sich als sehr vorteilhaft erwiesen, wenn das Dichtelement als Verstärkung zwischen zwei nebeneinander liegenden Lamellen ausgebildet ist.

Die Verstärkung verbessert nicht nur die Dichtung der Lamellen, sondern sorgt auch für eine verbesserte Langzeitstabilität.

Eine weitere sehr vorteilhafte Ausgestaltung der Erfindung liegt auch darin, daß an jeder Längsaussenkante jeweils zwei Dichtelemente vorgesehen sind.

Damit wird jedes der beiden Hohlprofile nochmals abgedichtet.

Erfindungsgemäß sehr vorteilhaft ist es auch, wenn die Bodenfläche wenigstens eine Durchbrechung aufweist.

Hierdurch wird eine enorme Materialersparnis gegenüber einer vollen Bodenfläche erzielt, ohne die Stabilität negativ zu beeinflussen.

Es hat sich dabei als äußerst vorteilhaft erwiesen, wenn die Sperre als Wand ausgebildet ist, die auf der Bodenfläche aufsetzt und sich zwischen den beiden Seitenstegen erstreckt.

Damit wird der komplette Innenraum des Verbinders für den Durchfluß des Trockenmittels versperrt.

Eine weitere sehr vorteilhafte Weiterbildung der Erfindung liegt auch darin, daß die Sperre einen trapezförmigen Querschnitt aufweist.

Dadurch wird die Sperre sehr gut stabilisiert, ohne einen unverhältnismäßig hohen Materialaufwand zu bedingen.

Ebenfalls als äußerst vorteilhaft hat es sich erwiesen, wenn die Sperre wenigstens in ihrem oberen Bereich elastisch ausgebildet ist.

Hiermit wird eine besonders gute Anpassung der Sperre an die Kontur des Hohlprofils erzielt.

Erfindungsgemäß hat es sich auch als sehr vorteilhaft erwiesen, wenn die Sperre an ihrem oberen Ende wenigstens eine Dichtlippe aufweist.

Damit wird eine nochmals verbesserte Abdichtung zwischen Hohlprofil und Sperre erzielt.

Eine ebenfalls sehr vorteilhafte Weiterbildung der Erfindung liegt auch darin, daß die Sperre die Seitenstege überragt.

Hierdurch wird eine vergrößerte Pressung zwischen Hohlprofil und Sperre erreicht, wodurch die Anpassung der Sperre an das Hohlprofil und damit die Abdichtung verbessert wird.

Es hat sich gemäß einer weiteren Ausgestaltung der Erfindung auch als sehr vorteilhaft erwiesen, wenn wenigstens im unteren Bereich der Sperre Verstärkungen vorgesehen sind.

Dadurch wird die Sperre stabilisiert.

Eine sehr vorteilhafte Weiterbildung der Erfindung ist auch darin zu sehen, daß für jede Einsteckrichtung des Steckverbinder wenigstens eine Sperre vorgesehen ist.

Durch diese Sperren wird verhindert, daß Trockenmittel zur Stoßstelle der Hohlprofile gelangt. Ein Entweichen von Trockenmittel aus den Hohlprofilen an der Stoßstelle wird damit unmöglich gemacht.

Sehr vorteilhaft ist es erfindungsgemäß auch, wenn die Sperre jeweils zwischen zwei Durchbrechungen der Bodenfläche angeordnet ist.

Hierdurch wird eine nochmals verbesserte Abdichtung erzielt, die nicht zu Lasten des Materialaufwandes geht.

Gemäß einer Weiterbildung der Erfindung hat es sich auch als äußerst vorteilhaft erwiesen, wenn die Seitenstege wenigstens im oberen Bereich der Kontur des zu verbindenden Hohlprofils angepasst ausgebildet sind.

Dadurch werden oftmals in diesem Bereich auftretende Undichtigkeiten minimiert.

Dabei hat es sich auch als sehr vorteilhaft erwiesen, wenn die Seitenstege im oberen Bereich an der Außenseite nach innen abgeschrägt ausgebildet sind.

Sehr vorteilhaft ist es auch, wenn die Außenstege im oberen Bereich nach außen weisende Lamellen aufweisen, die sich an die Innenseite des Hohlprofils anzulegen vermögen.

Hierdurch wird eine sehr gute Abdichtung zwischen Steckverbinder und Hohlprofil erzielt. Die Lamellen vermögen Größentoleranzen auszugleichen.

Eine weitere sehr vorteulhafte Ausgestaltung der Erfindung ist auch darin zu sehen, die Lamellen in Einsteckrichtung nach hinten gerichtet sind.

Hiermit wird der Ausgleich von Größentoleranzen nochmals verbessert und ein versehentliches Verschieben des Steckverbinders im Hohlprofil vermieden.

Im folgenden wird die Erfindung anhand mehrerer Ausführungsbeispiele veranschaulicht.

Dabei zeigen:
- Fig. 1: eine Draufsicht auf einen erfindungsgemäßen U-Verbinder,
- Fig. 2: eine Ansicht der Unterseite desselben Verbinders,
- Fig. 3: einen Querschnitt des Verbinders,
- Fig. 4: einen Längsschnitt des Verbinders,
- Fig. 5: eine schaubildliche Darstellung der Oberseite des Verbinders,
- Fig. 6: eine schaubildliche Darstellung der Unterseite eines Verbinders und
- Fig. 7: eine schaubildliche Darstellung eines weiteren Verbinders, dessen Seitenstege im oberen Bereich abgeschrägt und mit Lamellen versehen sind.

Mit 1 ist in Fig. 1 ein U-Verbinder zum Verbinden zweier Hohlprofile bezeichnet, der aus einer Bodenfläche 2 und zwei an den Längskanten der Bodenfläche 2 angeordneten Seitenstegen 3 aufgebaut ist. Die Bodenfläche 2 ist durch mehrere Ausnehmungen 4 unterbrochen. Der Verbinder 1 weist in Querrichtung ein U-förmiges Profil auf. Die Bodenfläche 2 und die Seitenstege 3 bilden zusammen das U-förmige Profil des Steckverbinders 1.

An den Außenseiten 5 der Seitenstege 3 sind nach außen gerichtete und entgegen der Einsteckrichtung des Verbinders 1 in die nicht dargestellten Hohlprofile geneigte Lamellen 6 angeordnet, die sich an den Innenseiten der Schmalseiten der Hohlprofile abzustützen vermögen. Die Lamellen 6 können dabei federnd ausgebildet sein, wodurch sich diese besonders eng an die Innenseiten anlegen, dabei Breitentoleranzen der Hohlprofile ausgleichen und ein Hindurchfliesen eines Trockenmittels bzw. Molekularsiebs zwischen den Seitenstegen und den Innenseiten der Schmalseiten der Hohlprofile verhindern.

In der Mitte der Längserstreckung der Seitenstege 3 ist auf deren Außenseite 5 jeweils ein Mittenanschlag 7 und 8 vorgesehen, wobei der Mittenanschlag 7 für das erste Hohlprofil und der Mittenanschlag 8 für das zweite Hohlprofil vorgesehen ist. In Einsteckrichtung vor den Mittenanschlägen 7 und 8 ist jeweils ein Ausgleichselement 9 vorgesehen, welches federnd ausgebildet ist und einerseits ein Wackeln des Verbinders 1 in den Hohlprofilen verhindert und andererseits Breitentoleranzen der Hohlprofile auszugleichen vermag.

Zwischen jeweils zwei benachbarten Lamellen 6 -hier als 6a und 6b bezeichnet- kann auf jeder Seite des U-Verbinders 1 und für jedes der beiden Hohlprofile ein Dichtelement 10 vorgesehen sein, welches einerseits nochmals den Hohlraum zwischen den Seitenstegen 3 und den Innenseiten der Schmalseiten der Hohlprofile abdichtet und andererseits die beiden benachbarten Lamellen 6a und 6b versteift und somit eine bessere Anlage der beiden Lamellen 6a und 6b am Hohlprofil sicherstellt.

Zwischen den Seitenstegen 3 ist auf der Bodenfläche 2 in jeder Hälfte der Länge des Verbinders 1 je eine wandförmige Sperre 11 vorgesehen, welche ein Hindurchfließen des Trockenmittels verhindert. Die Sperre 11 ist so angeordnet, daß sie jeweils zwischen zwei benachbarten Ausnehmungen 4 der Bodenfläche 2 angebracht ist. Die Sperre 11 kann im Querschnitt trapezförmig ausgebildet sein, wie dies in Fig. 4 dargestellt ist. Die Sperre 11 überragt die Seitenstege 3 minimal, wodurch eine bessere Abdichtung zwischen Sperre 11 und Hohlprofil erreicht wird. Es ist auch denkbar, daß insbesondere bei entsprechender Ausgestaltung der Hohlprofile die Sperre 11 auch genauso hoch wie die Seitenstege 3 ausgeführt sein kann.

Denkbar ist es auch, daß am oberen Ende der Sperre 11 wenigstens eine Dichtlippe vorgesehen ist, welche die Anlagestelle zwischen Sperre 11 und Hohlprofil abzudichten vermag.

Weiterhin ist es denkbar, daß wenigstens der obere Teil der Sperre 11 elastisch ausgebildet ist und so eine sehr gute Anpassbarkeit an die Hohlprofile gewährleistet. Ebenso ist es denkbar, daß besonders im unteren Bereich der Sperre 11 nicht dargestellte Verstärkungen vorgesehen sind, die eine gezielte Beeinflussung der Stabilität und Verformbarkeit der Sperre ermöglichen.

An der Außenseite der Bodenfläche 2 sind entlang den Längskanten eine Vielzahl von Erhebungen 12 vorgesehen. Diese Erhebungen 12 stützen sich an der Breitseite der Hohlprofile ab. Die Erhebungen 12 können jeweils auf der in Einsteckrichtung des Verbinders 1 vorne liegenden Seite abgeflacht und als Auflaufschräge ausgebildet sein. Die in Einsteckrichtung hinten liegende Seite der Erhebungen 12 ist dagegen senkrecht zur Bodenfläche 2 hin abfallend ausgebildet, wodurch ein leichtes Einstecken ermöglicht wird, aber dennoch eine gute Verhakung der Erhebungen an bereits kleinsten Unebenheiten der Innenseite der Hohlprofil ermöglicht wird.

Die Erhebungen 12 können dabei auch federnd ausgebildet sein und/oder sich über die gesamte Breite der Bodenfläche 2 erstrecken um Höhenabweichungen des Hohlprofils auszugleichen und eine gute Abdichtung zwischen Bodenfläche und Hohlprofil zu gewährleisten.

Es können neben den Erhebungen 12 auch noch lamellenförmige Stege 13 vorgesehen sein, die sich ebenfalls auf der Innenseite der Hohlprofile abzustützen vermögen. Diese Stege 13 können plastisch und elastisch verformbar oder aber federnd ausgebildet sein und können ebenfalls der Abdichtung dienen.

Es ist auch eine plastische Verformbarkeit sowohl der Lamellen 6 als auch der Erhebungen 12 denkbar.

Die Längsseitenstege 3 sind gemäß einer in Fig. 7 dargestellten Ausgestaltung der Erfindung im von der Bodenfläche 2 abgewandten oberen Bereich nach innen abgeschrägt. In diesem Bereich können nach außen ragende Lamellen 14 vorgesehen sein, die sich mit ihrem losen Ende an der Innenseite des Hohlprofils abzustützen vermögen und so einen Durchfluß von Trocknungsmittel zwischen dem Verbinder 1 und der Innenwand des Hohlprofils verhindern. Es besteht dabei die Möglichkeit je Einsteckrichtung und Längsseitensteg jeweils mindestens eine derartige Lamelle 14 vorzusehen.

Die Lamellen 14 können entgegen der Einsteckrichtung geneigt angeordnet und sie können elastisch verformbar ausgebildet sein.

## Patentansprüche

1. Kombination aus einem U-förmigen Steckverbinder(1) aus Kunststoff zum Verbinden von Hohlprofilen und einem Hohlprofil, insbesondere einem Abstandhalter-Hohlprofil aus Metall, Kunststoff od. dgl. für insbesondere Mehrscheibenisoliergläser, wobei der Steckverbinder(1) an seinen Seitenstegen(3) mit nach außen gerichteten, entgegen der Einsteckrichtung nach hinten geneigten Lamellen(6) versehen ist, **dadurch gekennzeichnet, daß** der Steckverbinder(1) im Bereich seiner Bodenfläche(2) und im Bereich seiner Seitenstege(3) derart ausgebildet ist, daß er sich formschlüssig in ein Hohlprofil einsetzen lässt und daß zwischen den Seitenstegen(3) wenigstens eine Sperre(11) angeordnet ist, die sich gegenüber der Bodenfläche(2) formschlüssig an das Hohlprofil anzulegen vermag.

2. Kombination nach Anspruch 1, **dadurch gekennzeichnet, daß** am Steckverbinder(1) Anschläge(7,8) vorgesehen sind, die eine Einstecklänge in die zu verbindenden Hohlprofile vorgeben.

3. Kombination nach Anspruch 2, **dadurch gekennzeichnet, daß** die Anschläge(7,8) im Bereich der Mitte der Längserstreckung des Steckverbinders(1) angeordnet sind.

4. Kombination nach Anspruch 2 oder 3, **dadurch gekennzeichnet, daß** die Anschläge(7,8) an den Außenseiten(5) der Seitenstege(3) vorgesehen sind.

5. Kombination nach einem der vorangehenden Ansprüche, **dadurch gekennzeichnet, daß** am Steckverbinder(1) ein federndes Ausgleichselement(9) im Bereich der Anschläge(7,8) vorgesehen ist.

6. Kombination nach einem der vorangehenden Ansprüche, **dadurch gekennzeichnet, daß** wenigstens zwischen zwei nebeneinander liegenden Lamellen(6) ein Dichtelement(10) vorgesehen ist.

7. Kombination nach Anspruch 6, **dadurch gekennzeichnet, daß** das Dichtelement(10) als Verstärkung zwischen zwei nebeneinander liegenden Lamellen(6,6a,6b) ausgebildet ist.

8. Kombination nach Anspruch 6 oder 7, **dadurch gekennzeichnet, daß** an jeder Längsaussenkante(5) jeweils wenigstens zwei Dichtelemente(10) vorgesehen sind, wobei jeweils ein Dichtelement(l0) für eine Einsteckrichtung vorgesehen ist.

9. Kombination nach einem der vorangehenden Ansprüche, **dadurch gekennzeichnet, daß** die Bodenfläche(2) wenigstens eine Durchbrechung(4) aufweist.

10. Kombination nach einem der vorangehenden Ansprüche, **dadurch gekennzeichnet, daß** die Sperre(11) als Wand ausgebildet ist, die auf der Bodenfläche(2) aufsetzt und sich zwischen den beiden Seitenstegen(3) erstreckt.

11. Kombination nach einem der vorangehenden Ansprüche, **dadurch gekennzeichnet, daß** die Sperre(11) einen trapezförmigen Querschnitt aufweist.

12. Kombination nach einem der vorangehenden Ansprüche, **dadurch gekennzeichnet, daß** die Sperre(11) wenigstens in ihrem oberen Bereich elastisch ausgebildet ist.

13. Kombination nach einem der vorangehenden Ansprüche, **dadurch gekennzeichnet, daß** die Sperre(11) an ihrem oberen Ende wenigstens eine Dichtlippe aufweist.

14. Kombination nach einem der vorangehenden Ansprüche, **dadurch gekennzeichnet, daß** die Sperre(11) die Seitenstege(3) überragt.

15. Kombination nach einem der vorangehenden Ansprüche, **dadurch gekennzeichnet, daß** am Steckverbinder(1) wenigstens im unteren Bereich der Sperre(11) Verstärkungen vorgesehen sind.

16. Kombination nach einem der vorangehenden Ansprüche, **dadurch gekennzeichnet, daß** für jede Einsteckrichtung des Steckverbinder(1) wenigstens eine Sperre(11) vorgesehen ist.

17. Kombination nach einem der vorangehenden Ansprüche, **dadurch gekennzeichnet, daß** die Sperre jeweils zwischen zwei Durchbrechungen der Bodenfläche angeordnet ist.

18. Kombination nach einem der vorangehenden Ansprüche, **dadurch gekennzeichnet, daß** die Seitenstege(3) wenigstens im oberen Bereich der Kontur des zu verbindenden Hohlprofils angepasst ausgebildet sind.

19. Kombination nach einem der vorangehenden Ansprüche, **dadurch gekennzeichnet, daß** die Seitenstege(3) im oberen Bereich an der Außenseite(5) nach innen abgeschrägt ausgebildet sind.

20. Kombination nach Anspruch 18 oder 19, **dadurch gekennzeichnet, daß** die Außenstege(3) im oberen Bereich nach außen weisende Lamellen(14) aufweisen, die sich an die Innenseite des Hohlprofils anzulegen vermögen.

21. Kombination nach Anspruch 20, **dadurch gekennzeichnet, daß** die Lamellen(14) in Einsteckrichtung nach hinten gerichtet sind.

## Claims

1. Combination of a U-shaped plug connector (1) of plastics material for the connection of cavity sections, and a cavity section, particularly a spacer cavity section of metal, plastics material or the like, for, in particular, multi-pane insulating glazing, wherein the plug connector (1) is provided at its side webs (3) with outwardly directed blades (6) inclined rearwardly against the insertion direction, **characterised in that** the plug connector (1) is so constructed in the region of its base surface (2) and in the region of its side webs (3) that it can be inserted into a cavity section with a mechanically positive couple and that at least one blocker (11) capable of bearing with mechanically positive couple at the cavity section opposite the base surface (2) is arranged between the side webs (3).

2. Combination according to claim 1, **characterised in that** abutments (7, 8) predetermining a length of insertion into the cavity sections to be connected are provided at the plug connector (1).

3. Combination according to claim 2, **characterised in that** the abutments (7, 8) are arranged in the region of the centre of the length dimension of the plug connector (1).

4. Combination according to claim 2 or 3, **characterised in that** the abutments (7, 8) are provided at the outer sides (5) of the side webs (3).

5. Combination according to any one of the preceding claims, **characterised in that** a resilient compensating element (9) is provided at the plug connector (1) in the region of the abutments (7, 8).

6. Combination according to any one of the preceding claims, **characterised in that** a sealing element (10) is provided at least between two mutually adjacent blades (6).

7. Combination according to claim 6, **characterised in that** the sealing element (10) is constructed as reinforcement between two mutually adjacent blades (6, 6a, 6b).

8. Combination according to claim 6 or 7, **characterised in that** at least two sealing elements (10) are provided at each longitudinal outer edge (5), wherein a respective sealing element (10) is provided for each direction of insertion.

9. Combination according to any one of the preceding claims, **characterised in that** the base surface (2) has at least one passage (4).

10. Combination according to any one of the preceding claims, **characterised in that** the blocker (11) is constructed as a wall, which is placed on the base surface (2) and extends between the two side webs (3).

11. Combination according to any one of the preceding claims, **characterised in that** the blocker (11) has a trapezium-shaped cross-section.

12. Combination according to any one of the preceding claims, **characterised in that** the blocker (11) is of resilient construction at least in the upper region thereof.

13. Combination according to any one of the preceding claims, **characterised in that** the blocker (11) has at least one sealing lip at the upper end thereof.

14. Combination according to any one of the preceding claims, **characterised in that** the blocker (11) projects beyond the side webs (3).

15. Combination according to any one of the preceding claims, **characterised in that** reinforcements are provided at the plug connector (1) at least in the lower region of the blocker (1).

16. Combination according to any one of the preceding claims, **characterised in that** at least one blocker (11) is provided for each direction of insertion of the plug connector (1).

17. Combination according to any one of the preceding claims, **characterised in that** the blocker is arranged in each instance between two passages of the base surface.

18. Combination according to any one of the preceding claims, **characterised in that** the side webs (3) are constructed to be adapted at least in the upper region to the profile of the cavity section to be connected.

19. Combination according to any one of the preceding claims, **characterised in that** the side webs (3) are formed in the upper region to be inwardly chamfered at the outer side (5).

20. Combination according to claim 18 or 19, **characterised in that** the outer webs (3) have in the upper region outwardly pointing blades (14) capable of being placed against the inner side of the cavity section.

21. Combination according to claim 20, **characterised in that** the blades (14) are directed rearwardly in the direction of insertion.

## Revendications

1. Combinaison d'un connecteur enfichable en forme de U (1) en matière plastique, destiné à assembler des profilés creux, et d'un profilé creux, en particulier d'un profilé creux d'espacement en métal, matière plastique ou analogue, en particulier pour des vitrages isolants multicouches, le connecteur enfichable (1) étant pourvu sur ses branches latérales (3) de lamelles (6) dirigées vers l'extérieur, inclinées vers l'arrière à l'encontre du sens d'enfichage, **caractérisée en ce que** le connecteur enfichable (1) est réalisé dans la zone de sa surface de fond (2) et dans la zone de ses branches latérales (3) de façon à pouvoir être inséré par complémentarité de forme dans un profilé creux et **en ce qu'**au moins une barrière (11) est disposée entre les branches latérales (3), laquelle peut s'appliquer par complémentarité de forme sur le profilé creux en face de la surface de fond (2).

2. Combinaison selon la revendication 1, **caractérisée en ce que** des butées (7, 8) sont prévues sur le connecteur enfichable (1), qui déterminent une longueur d'enfichage dans les profilés creux à assembler.

3. Combinaison selon la revendication 2, **caractérisée en ce que** les butées (7, 8) sont disposées dans la zone du milieu de l'extension longitudinale du connecteur enfichable (1).

4. Combinaison selon la revendication 2 ou 3, **caractérisée en ce que** les butées (7, 8) sont prévues sur les côtés extérieurs (5) des branches latérales (3).

5. Combinaison selon l'une des revendications précédentes, **caractérisée en ce qu'**un élément de compensation élastique (9) est prévu sur le connecteur enfichable (1) dans la zone des butées (7, 8).

6. Combinaison selon l'une des revendications précédentes, **caractérisée en ce qu'**un élément d'étanchéité (10) est prévu au moins entre deux lamelles (6) juxtaposées.

7. Combinaison selon la revendication 6, **caractérisée en ce que** l'élément d'étanchéité (10) est réalisé sous la forme d'un renfort entre deux lamelles (6, 6a, 6b) juxtaposées.

8. Combinaison selon la revendication 6 ou 7, **caractérisée en ce qu'**au moins deux éléments d'étanchéité (10) sont prévus sur chaque bord extérieur longitudinal (5), un élément d'étanchéité (10) étant prévu pour chaque sens d'enfichage.

9. Combinaison selon l'une des revendications précédentes, **caractérisée en ce que** la surface de fond (2) présente au moins un percement (4).

10. Combinaison selon l'une des revendications précédentes, **caractérisée en ce que** la barrière (11) est réalisée sous la forme d'une paroi qui se dresse sur la surface de fond (2) et s'étend entre les deux branches latérales (3).

11. Combinaison selon l'une des revendications précédentes, **caractérisée en ce que** la barrière (11) présente une coupe transversale trapézoïdale.

12. Combinaison selon l'une des revendications précédentes, **caractérisée en ce que** la barrière (11) est réalisée élastique au moins dans sa zone supérieure.

13. Combinaison selon l'une des revendications précédentes, **caractérisée en ce que** la barrière (11) présente au moins une lèvre d'étanchéité à son extrémité supérieure.

14. Combinaison selon l'une des revendications précédentes, **caractérisée en ce que** la barrière (11) dépasse les branches latérales (3).

15. Combinaison selon l'une des revendications précédentes, **caractérisée en ce que** des renforts sont prévus sur le connecteur enfichable (1) au moins dans la zone inférieure de la barrière (11).

16. Combinaison selon l'une des revendications précédentes, **caractérisée en ce qu'**au moins une barrière (11) est prévue pour chaque sens d'enfichage du connecteur enfichable (1).

17. Combinaison selon l'une des revendications précédentes, **caractérisée en ce que** la barrière est chaque fois disposée entre deux percements de la surface de fond.

18. Combinaison selon l'une des revendications précédentes, **caractérisée en ce que** les branches latérales (3) sont réalisées adaptées au contour du profilé creux à assembler au moins dans la zone supérieure.

19. Combinaison selon l'une des revendications précédentes, **caractérisée en ce que** les branches latérales (3) sont réalisées chanfreinées vers l'intérieur dans la zone supérieure sur le côté extérieur (5).

20. Combinaison selon la revendication 18 ou 19, **caractérisée en ce que** les branches extérieures (3) présentent dans la zone supérieure des lamelles (14) dirigées vers l'extérieur, qui peuvent s'appliquer sur le côté intérieur du profilé creux.

21. Combinaison selon la revendication 20, **caractérisée en ce que** les lamelles (14) sont dirigées vers l'arrière dans le sens d'enfichage.
